# EUROPÄISCHE PATENTSCHRIFT

(11) **EP 0 778 213 B1**
(45) Veröffentlichungstag und Bekanntmachung des Hinweises auf die Patenterteilung: **08.03.2000**
(21) Anmeldenummer: 96119555.9
(22) Anmeldetag: 05.12.1996
(51) Int. Cl.: B65D 5/66, B65D 5/54

(54) **Faltschachtel mit Selbstklebeverschluss**
Folding carton with self-adhesive closure
Carton pliable avec fermeture auto-collante

(30) Priorität: 08.12.1995 DE 29519492 U
(43) Veröffentlichungstag der Anmeldung: 11.06.1997
(73) Patentinhaber: Redl, Hermann M., 86899 Landsberg (DE)
(72) Erfinder: Redl, Hermann M., 86899 Landsberg (DE)
(74) Vertreter: Glawe, Delfs, Moll & Partner

(56) Entgegenhaltungen:
- DE-A- 1 956 078
- DE-A- 4 302 886
- FR-A- 2 129 813
- US-A- 3 306 521
- US-A- 4 750 609

## Beschreibung

Die Erfindung betrifft eine Faltschachtel von der im Oberbegriff des Anspruchs 1 angegebenen Art. In US-A-4750609 ist eine Faltschachtel dieser Art beschrieben, deren Deckel wahlweise mittels Klebestreifen oder mittels Klettband als mechanischem Verriegelungsmittel in der Verschlußstellung fixiert werden kann.

Faltschachteln, bei denen der Deckel nur festgeklebt wird, sind beispielsweise aus DE-GBM-7208095 und DE-A-4226226 bekannt.

Ein Problem bei derartigen Faltschachteln besteht darin, daß in den Biegelinien des Deckels und der unter ihm eingefalteten Klappen Rückstellkräfte wirken, die die Klebeverbindung belasten und zu lösen suchen. Um eine sichere Verklebung zu erzielen, müssen Deckel und Klappen mit erheblichem Kraftaufwand gegeneinander gedrückt werden, und zwar so lange, bis eine vollflächige Verklebung erzielt ist. Der Schließvorgang bei derartigen Faltschachteln ist nicht optimal einfach, da gleichzeitig Klappen und Deckel in die Schließlage gefaltet und dort festgehalten werden müssen und der für die Herstellung der Klebeverbindung nötige Druck auf die Klebebereiche ausgeübt werden muß.

Ein weiterer Nachteil besteht darin, daß das Freilegen der Klebeflächen durch Abziehen der Abdeckfolien erfolgen muß, bevor der Deckel in die Verschlußstellung bewegt wird. Dabei können die Klebestreifen leicht verschmutzen oder durch Berührung mit z. B. fettigen Fingern ihre Klebefähigkeit einbüßen. Außerdem besteht die Gefahr, daß beim Verschlußvorgang ein Verkleben bereits eintritt, wenn Deckel und/ oder Klappen noch nicht in der exakten endgültigen Verschlußlage sind. Daneben besteht das Problem, daß es bei herkömmlichen Faltschachteln möglich ist, ohne Aufreißen der Klebeverbindung den Deckel soweit hochzuheben, daß ein Spalt gebildet wird, durch den man in das Innere der Schachtel einsehen oder sogar den Inhalt entnehmen kann.

Der Erfindung liegt die Aufgabe zugrunde, eine Faltschachtel der genannten Art so zu verbessern, daß sowohl die Fixierung des Deckels in der Verschlußlage verbessert, die Faltschachtel dabei allseitig verschlossen als auch der Verschlußvorgang der Schachtel vereinfacht wird. Die erfindungsgemäße Lösung der Aufgabe ist im Anspruch 1 angegeben. Die Ansprüche 2 und 3 geben bevorzugte weitere Ausgestaltungen an.

Mit der erfindungsgemäßen Faltschachtel werden in vorteilhafter Weise die Vorgänge der Fixierung des Deckels in der Verschlußlage und der Herstellung der Klebeverbindung zwischen Deckel und Klappen funktionsmäßig voneinander getrennt. Der Deckel kann zuerst verschlossen und durch mechanische Verriegelung in der Verschlußlage fixiert werden, und anschließend können im bereits verschlossenen Zustand der Schachtel die Abdeckfolien seitlich unter dem Deckel herausgezogen und dadurch die Klebeverbindung zwischen Deckel und Klappen hergestellt werden.

Ausführungsformen der Erfindung werden anhand der Zeichnungen näher erläutert.

Es zeigt:

Fig. 1 perspektivisch eine erfindungsgemäße Faltschachtel in geöffnetem Zustand.

Fig. 2 die Faltschachtel in geschlossenem Zustand.

Figuren 3a und 3b perspektivisch zwei Detailansichten der Faltschachtel mit vorgefalzten Klebestreifen.

Fig. 4 eine weitere Ausführungsform der Faltschachtel.

Die in Fig. 1 und 2 dargestellte Faltschachtel hat einen Boden 1, Seitenwände 2, 3, 4, 5 und einen Deckel 6, der über eine Biegelinie 7 mit der hinteren Seitenwand 2 zusammenhängt. An seiner zur Biegelinie 7 parallelen freien Kante 8 ist der Deckel 6 mit einer abgewinkelten Zunge 9 mit einem Schlitz 10 versehen. In den Schlitz 10 kann eine an der vorderen Seitenwand 3 angebrachte Zunge 11 eingesteckt werden, um den Deckel 6 in der Verschlußlage (Fig. 2) mechanisch zu verriegeln. Mittels einer von der Zunge 11 nach außen vorstehenden Grifflasche 12 kann die Zunge 11 aus dem Schlitz 10 herausgezogen werden, um die Verriegelung zu lösen.

An den zur Biegelinie 7 des Deckels 6 rechtwinklig verlaufenden Seitenwänden 4, 5 ist je eine einfaltbare Staubklappe 14, 15 vorgesehen, die im gefalteten Zustand unter dem Deckel 6 liegt und von diesem überlappt wird. Jede Staubklappe 14, 15 ist parallel zu ihrer Faltkante mit Klebeflächen 17, insbesondere in Form von Klebestreifen, versehen, die mit einer leicht abziehbaren Abziehfolie 19, insbesondere einem Abdeckstreifen, abgedeckt sind. Ein Anfaßteil 19a jeder Abziehfolie 19 steht nach vorne über die vordere Seitenwand 3 über. Bei der Ausführungsform haben die Klebeflächen 17 und Abziehfolien 19 die Form von Streifen, die sich durchgehend über die Länge jeder Staubklappe erstrecken.

Zum Verschließen der Faltschachtel werden zuerst die Staubklappen 14, 15 eingefaltet und dann der Deckel 6 in die Verschlußstellung gebracht und durch Einstecken der Zunge 11 in den Schlitz 10 fixiert, so daß der Zustand gemäß Fig. 2 erreicht wird. Anschließend können die über die vordere Seitenwand 3 überstehenden Anfaßteile 19a der Abziehfolien 19 ergriffen und diese seitlich unter dem Deckel 6 herausgezogen werden, wie in Fig. 2 durch den Pfeil 21 angedeutet. Hierdurch werden unter dem geschlossenen Deckel 6 die Kontaktklebeflächen 17 freigelegt, und durch Druck auf die entsprechenden Bereiche des Deckels 6 können diese mit den darunter befindlichen Staubklappen 14, 15 verklebt werden.

Das Abziehen der Abziehfolie 19 von den Klebeflächen 17 erfolgt bei geschlossenem Deckel 6 vorzugsweise so, daß die Schutzfolien 19 nach oben umgeknickt und jeweils von der Faltschachtel nach außen, über sich selbst weggezogen werden. Diese Art und Weise des Herausziehens der Abdeckfolien 19 kann insbesondere dadurch erleichtert werden, daß die Anfaßteile 19a der Schutzfolien 19 in ausreichender Länge von der Faltschachtel abstehen und darin ein geeigneter Knick 20 vorgefalzt wird, der die Abziehbewegung indiziert. In den Figuren 3a und 3b sind in Detailzeichnungen der Faltschachtel nach Fig. 2 zwei Ausführungsformen eines solchen mit einem Knick versehenen Anfaßteils 19a dargestellt.

Die über den Staubklappen 14, 15 liegenden seitlichen Bereiche 16 des Deckels 6 sind vom mittleren Teil des Deckels durch Perforationslinien 23 getrennt. Dies erleichtert das Öffnen der Schachtel, da hierbei nicht die Klebeverbindung an den Klebeflächen 17 gelöst zu werden braucht, sondern lediglich der mittlere Teil des Deckels 6 entlang der Perforationslinien 23 von den Seitenteilen 16 getrennt wird. Dabei kann jede Perforationslinie 23 vorzugsweise auch als doppelte Perforationslinie beiderseits eines Reißstreifens 22 ausgebildet sein, der eine komfortable und zuverlässige Trennung des mittleren Deckelteils von den seitlichen Bereichen 16 des Deckels ermöglicht. Ein solcher Reißstreifen 22 ist in Fig. 4 nur im rechten Teil des Deckels 6 dargestellt, kann aber selbstverständlich entsprechend auch im linken Teil des Deckels 6 ausgebildet sein. Außerdem können bei geschlossenem, aber noch nicht verklebtem Deckel die Seitenteile 16 des Deckels leicht entlang der Perforationslinien 23 gegenüber dem Mittelteil des Deckels 6 etwas angehoben werden, um das Herausziehen der Abdeckfolien 19 unter dem Deckel 6 zu erleichtern.

Eine weitere Ausführungsform einer erfindungsgemäßen Faltschachtel ist in Figur 4 dargestellt. Bei dieser Ausführungsform sind die einfaltbaren Staubklappen 14, 15 von den Seitenwänden 4, 5 zur Faltschachtelmitte hin jeweils so weit verlängert, daß in geschlossenem Zustand die Perforationslinien 23 bzw. die Reißstreifen 22 auf den eingefalteten Staubklappen 14, 15 aufliegen und sich die eingefalteten Staubklappen 14, 15 mit dem durch die Perforationslinien 22, 23 begrenzten Mittelteil des Deckels 6 mindestens teilweise überlappen. Außerdem sind an den von der Biegelinie 7 entfernten freien Kanten der Staubklappen 14, 15 jeweils zusätzliche nach unten abgewinkelte Klappen 24, 25 vorgesehen, um zu verhindern, daß bei verklebtem Deckel durch Hochziehen des Deckels 6 und damit der Staubklappen 14 oder 15 ein Spalt zwischen den Staubklappen 14, 15 und der Oberkante der vorderen Seitenwand 3 geöffnet werden kann, entsteht, durch den der Inhalt der Faltschachtel eingesehen oder entnommen werden könnte.

Darüber hinaus ist die abgewinkelte Zunge 9 entlang der zur Biegelinie 7 parallelen freien Kante 8 des Deckels 6 derart verlängert, daß sie sich mit den nach unten abgewinkelten Klappen 24, 25 der einfaltbaren Staubklappen 14, 15 im geschlossenen Zustand mindestens teilweise überlappt. Damit ist ein allseitiger Verschluß der Faltschachtel gewährleistet, und ein Einblick auf den Inhalt oder eine Entnahme ohne sichtbare Beschädigung der Faltschachtel unmöglich.

Die Erfindung ist nicht auf die Einzelheiten der dargestellten Ausführungsform beschränkt. Beispielsweise können die Kontaktklebeflächen 17 mit Abdeckfolien 19 statt an den Staubklappen 14, 15 auch an der Unterseite des Deckels 6 vorgesehen werden. Die Klappen, und damit auch die Klebeflächen zur Verbindung der Klappen mit dem Deckel können auch an anderen Seitenwänden, z. B. an der vorderen Seitenwand 3 angebracht sein.

Sowohl die mit Kontaktkleber versehenen Flächenbereiche 17 als auch deren Abdeckfolien 19 müssen nicht als Streifen ausgebildet sein, sondern können eine beliebige Gestalt haben. Darüber hinaus müssen die Kontaktklebeflächen 17 nicht notwendigerweise als eine zusammenhängende Fläche geformt sein, sondern können auch in eine Anzahl von einzelnen Teilflächen unterteilt sein.

Ebenso kann die Abdeckfolie 19 aus mehreren voneinander getrennten Teilen bestehen, wird aber vorzugsweise als ein zusammenhängender Streifen gestaltet. Die Abdeckfolien 19 können aus jedem Material gefertigt sein, das die Eigenschaft hat, von Kontaktklebeflächen leicht abziehbar zu sein, wie z.B. beschichteter Kunststoff oder Papier. Ferner kann der Kontaktkleber selbst durch ein beliebiges adhäsives Vebindungsmittel ersetzt oder ergänzt werden.

## Patentansprüche

1. Faltschachtel mit Deckel (6) und mindestens einer unter dem Deckel liegenden Faltklappe (14, 15), wobei der Deckel (6) an einer seiner freien Kanten durch mechanische Verriegelung (10, 11) in der Verschlußstellung verriegelbar ist, und wobei der Deckel (6) oder die Klappe (14, 15) mindestens einen mit Kontaktkleber versehenen Flächenbereich (17), insbesondere in Form eines Kontaktklebestreifens, aufweist, der mit einer Abziehfolie (19), insbesondere in Form eines Abziehstreifens, abgedeckt ist, so daß nach dem Abziehen der Abdeckfolie (19) der Deckel (6) an der Klappe (14, 15) durch Andrücken anklebbar ist,
dadurch **gekennzeichnet**, daß die oder jede Abdeckfolie (19) ein Anfaßteil (19a) aufweist, das bei in Verschlußstellung verriegeltem Deckel (6) über diesen vorsteht, derart, daß die Abdeckfolie durch Ziehen am Anfaßteil (19a) unter dem in Verschlußstellung befindlichen Deckel (6) herausziehbar ist.

2. Faltschachtel nach Anspruch 1, dadurch **gekennzeichnet**, daß die Verriegelung (10, 11) des Deckels (6) an der seiner Biegekante (7) gegenüberliegenden Seitenwand (3) der Faltschachtel vorgesehen ist, und daß an den beiden zur Biegelinie (7) des Deckels (6) rechtwinkligen Seitenwänden (4, 5) einfaltbare Klappen (14, 15) mit Klebestreifen (17) und Abdeckfolien (19) vorgesehen sind.

3. Faltschachtel nach Anspruch 1 oder 2, dadurch **gekennzeichnet**, daß die die einfaltbaren Klappen (14, 15) überlappenden Bereiche (16) des Deckels (6) über Perforationslinien (23) mit dem übrigen Teil des Deckels (6) zusammenhängen.

4. Faltschachtel nach Anspruch 3, dadurch **gekennzeichnet**, daß die Perforationslinien (23) als Reißstreifen (22) ausgebildet sind.

5. Faltschachtel nach einem der vorangehenden Ansprüche, dadurch **gekennzeichnet**, daß in dem Anfaßteil (19a) der oder jeder Abdeckfolie (19) ein Knick (20) vorgefalzt ist, der die Abziehbewegung der Abdeckfolie (19) von der Klebefläche (17) erleichtert.

6. Faltschachtel nach Anspruch 3, dadurch **gekennzeichnet**, daß mindestens eine der einfaltbaren Klappen (14, 15) sich von den Seitenwänden (4, 5) aus so weit erstreckt, daß sie den von den Perforationslinien (22, 23) begrenzten Mittelteil des Deckels (6) im geschlossenen Zustand mindestens teilweise überlappt.

7. Faltschachtel nach einem der vorangehenden Ansprüche, dadurch **gekennzeichnet**, daß mindestens eine der einfaltbaren Klappen (14, 15) an ihrer der vorderen Seitenwand (3) benachbarten freien Kante eine nach unten abgewinkelte Klappe (24, 25) aufweist, die sich an die Innenseite der vorderen Seitenwand anlegt.

8. Faltschachtel nach Anspruch 7, dadurch **gekennzeichnet**, daß die abgewinkelte Zunge (9) sich entlang der zur Biegelinie (7) parallelen freien Kante (8) des Deckels (6) soweit erstreckt, daß sie im geschlossenen Zustand mindestens eine der einfaltbaren Klappen (14, 15) bzw. deren abgewinkelte Klappe (24, 25) überlappt.

9. Verfahren zum Verschließen einer Faltschachtel, die einen Deckel (6), mindestens eine unter den Deckel einfaltbare Klappe (14, 15) und mindestens eine Kontaktklebefläche (17) mit abziehbaren Abdeckfolien (19) zum Verkleben des Deckels (6) mit der Klappe (14, 15) aufweist, umfassend die folgende Reihenfolge von Schritten:
- Einfalten der mindestens einen Klappe (14, 15);
- Falten des Deckels (6) in seine Verschlußstellung und mechanisches Verriegeln des Deckels in der Verschlußstellung;
- Ergreifen eines über den Deckel (6) überstehenden Anfaßteils (19a) der Abdeckfolie (19) und Herausziehen der Abdeckfolie (19) aus der Fuge zwischen Deckel (6) und Klappe (14, 15) und
- gleichzeitiges oder anschließendes Andrücken des Dekkels (6) an die Klappe (14, 15) im Bereich der durch Abziehen der Abdeckfolie (19) freigelegten Klebefläche (17).

## Claims

1. A folding box with a lid (6) and at least one folding flap (14,15), wherein the lid (6) can be locked in the closed position at one of its free edges by mechanical locking means (10,11), and wherein the lid (6) or the flap (14,15) has at least one surface region (17) provided with a contact adhesive, particularly in the form of a contact-adhesive strip, which is covered with a peelable film (19), particularly in the form of a peelable strip, so that after peeling the cover film (19) the lid (6) can be stuck to the flap (14,15) by applying pressure, characterised in that the or each cover film (19) has a grip portion (19a) which projects beyond the lid (6) when the latter is locked in the closed position so that the cover film can be pulled out under the lid (6) situated in the closed position by pulling on the grip portion (19a).

2. A folding box according to Claim 1, characterised in that the locking means (10,11) of the lid (6) is provided on the side wall (3) of the folding box situated opposite its bending edge (7), and in that on the two side walls (4,5) at right angles to the bending line (7) of the lid (6) inwardly foldable flaps (14,15) are provided with adhesive strips (17) and cover films (19).

3. A folding box according to Claim 1 or 2, characterised in that the regions (16) of the lid (6) overlapping the inwardly foldable flaps (14,15) are joined to the remaining portion of the lid (6) via perforation lines (23).

4. A folding box according to Claim 3, characterised in that the perforation lines (23) are in the form of tear strips (22).

5. A folding box according to any one of the preceding Claims, characterised in that a kink (20) is prefolded in the grip portion (19a) of the or each cover film (19), which kink facilitates the peeling movement of the cover film (19) from the adhesive surface (17).

6. A folding box according to Claim 3, characterised in that at least one of the inwardly foldable flaps (14,15) extends so far from the side walls (4,5) that it at least partly overlaps the centre portion of the lid (6) defined by the perforation lines (22,23) in the closed position.

7. A folding box according to any one of the preceding Claims, characterised in that at least one of the inwardly foldable flaps (14,15) has at its free end adjacent the front side wall (3) a downwardly bent flap (24,25) which is applied against the inside of the front side wall.

8. A folding box according to Claim 7, characterised in that the bent tongue (9) extends along the free edge (8) of the lid (6) parallel to the bending line (7) to such an extent that, in the closed position, it overlaps at least one of the inwardly foldable flaps (14,15) and/or its bent flap (24,25).

9. A method of closing a folding box, which has a lid (6), at least one flap (14,15) which can be folded inwardly under the lid and at least one contact-adhesive surface (17) with peelable cover films (19) for adhering the lid (6) to the flap (14,15), comprising the following series of steps:
- folding in the at least one flap (14,15);
- folding the lid (6) into its closed position and mechanical locking of the lid in the closed position;
- gripping a grip portion (19a) of the cover film (19) projecting beyond the lid (6) and pulling out the cover film (19) from the joint between the lid (6) and the flap (14,15), and
- simultaneous or subsequent pressing of the lid (6) on to the flap (14,15) in the vicinity of the adhesive surface (17) exposed by peeling away the cover film (19).

## Revendications

1. Carton pliable comportant un couvercle (6) et au moins un volet rabattable (14, 15) situé sous le couvercle, le couvercle (6) pouvant être verrouillé en position de fermeture sur son bord libre par un verrouillage mécanique (10, 11) et le couvercle (6) ou le volet (14, 15) présentant au moins une zone de sa surface (17) pourvue de colle à contact, notamment sous forme d'une bande adhésive à contact recouverte d'une feuille arrachable (19) sous forme d'une bande arrachable, de sorte qu'après arrachage de la feuille de protection (19) le couvercle (6) puisse adhérer au volet (14, 15) par pression contre celui-ci, caractérisé en ce que la ou chaque feuille de protection (19) présente une partie de préhension (19a) qui, lorsque le couvercle (6) est verrouillé en position de fermeture, dépasse au-delà de celui-ci, de telle façon que la feuille de protection puisse être retirée de sous le couvercle (6) en position de fermeture par traction sur la partie de préhension (19a).

2. Carton pliable selon la revendication 1, caractérisé en ce que le verrouillage (10, 11) du couvercle (6) est prévu sur la paroi latérale (3) du carton pliable opposée à son bord de pliage (7) et en ce que des volets rabattables (14, 15) pourvus de bandes adhésives (17) et de feuilles de protection (19) sont prévus sur les deux parois latérales (4, 5) perpendiculaires à la ligne de pliure (7) du couvercle (6).

3. Carton pliable selon la revendication 1 ou 2, caractérisé en ce que les zones (16) du couvercle (6) recouvrant les volet rabattables (14, 15) sont réunies à la partie restante du couvercle (6) par l'intermédiaire de lignes de perforations (23).

4. Carton pliable selon la revendication 3, caractérisé en ce que les lignes de perforations (23) sont conformées en bandes à arracher.

5. Carton pliable selon l'une des revendications précédentes, caractérisé en ce qu'une pliure (20) est préformée dans la partie de préhension (19a) de la ou de chaque feuille de protection (19) qui facilite l'arrachage de la feuille de protection de la surface adhésive (17).

6. Carton pliable selon la revendication 3, caractérisé en ce qu'au mois l'un des volet rabattable (14, 15) s'étend depuis les parois latérales (4, 5) assez loin pour venir à recouvrement au moins partiellement avec la partie centrale du couvercle (6) à l'état fermé, limitée par les lignes de perforations (22, 23).

7. Carton pliable selon l'une des revendications précédentes, caractérisé en ce qu'au moins l'un des volets rabattables (14, 15) présente, sur son bord libre voisin de la paroi latérale avant (3), un rabat replié vers le bas (24,25) qui s'appuie sur la face interne de la paroi latérale frontale.

8. Carton pliable selon la revendication 7, caractérisé en ce que la languette repliée (9) s'étend le long du bord libre (8) parallèle à la ligne de pliure (7) du couvercle (6) en position de fermeture jusqu'à venir en recouvrement avec au moins l'un des volets rabattables (14, 15) ou son rabats replié (24, 25).

9. Procédé de fermeture d'un carton pliable présentant un couvercle (6), au moins un volet (14, 15) rabattable sous le couvercle et au moins une surface adhésive à contact (17) avec des feuilles de protection arrachables (19) pour coller le couvercle (6) au volet (14, 15) comportant la suite d'étapes suivante :
- pliage du au moins un volet (14, 15) ;
- repliage du couvercle (6) dans sa position de fermeture et verrouillage mécanique du couvercle dans la position de fermeture ;
- saisie de la partie de préhension (19a) de la feuille de protection (19) dépassant au-delà du couvercle et arrachage de la feuille de protection (19) à la jonction entre le couvercle (6) et le volet (14, 15) et
- pressage simultané ou consécutif du couvercle (6) contre le volet (14, 15) dans la zone de la surface adhésive (17) libérée par l'arrachage de la feuille de protection (19).
